# FASCICULE DE BREVET EUROPEEN

(11) **EP 0 178 970 B1**
(45) Date de publication et mention de la délivrance du brevet: **21.03.1990**
(21) Numéro de dépôt: 85401785.2
(22) Date de dépôt: 16.09.1985
(51) Int. Cl.: G09F 3/03

(54) **Sceau ultrasonore à câble**
Ultraschallkabelplombe
Ultrasonic cable seal

(30) Priorité: 18.09.1984 FR 8414279
(43) Date de publication de la demande: 23.04.1986
(73) Titulaire: COMMISSARIAT A L'ENERGIE ATOMIQUE, 75015 Paris Cédex 15 (FR); COMMUNAUTE EUROPEENNE DE L'ENERGIE ATOMIQUE (EURATOM), L-2920 Luxembourg (LU)
(72) Inventeur: Denis, René, I-21014 Laveno-Mombello (VA) (IT); Ghiringhelli, Giulio, I-21021 Angera (VA) (IT); Schaal, Alfred, F-91300 Massy (FR)
(74) Mandataire: Mongrédien, André

(56) Documents cités:
- EP-A- 0 082 763
- EP-A- 0 102 405
- FR-A- 796 298

## Description

La présente invention a pour objet un sceau ultrasonore. Elle trouve une application dans un grand nombre de domaines et notamment dans la surveillance de récipients contenant des produits dangereux, des matériaux précieux, des documents, etc...

Le principe de la surveillance par sceaux ultrasonores est connu. Il consiste à fixer de manière définitive un sceau ultrasonore sur un récipient à surveiller, ce sceau étant pourvu d'un marquage unique et non reproductible disposé dans le voisinage de la zone préétablie de rupture du sceau. Ce marquage est obtenu par des irrégularités de structure de la matrice qui contient le sceau, par exemple par des inclusions de matière ou des cavités distribuées de manière aléatoire.

En général, un sceau ultrasonore comprend un transducteur apte à transformer une excitation électrique en une onde ultrasonore et réciproquement. Les irrégularités de structure présentes sur le trajet de l'onde ultrasonore émise, donnent naissance à des échos ultrasonores détectés par le transducteur, qui délivre en retour un signal électrique dont la forme complexe est spécifique du sceau. Des moyens électroniques sont prévus pour exciter le transducteur et pour recueillir le signal électrique qu'il délivre et analyser ce signal. Dans un tel dispositif, le transducteur ultrasonore travaille à la fois en émetteur et en récepteur, de sorte qu'un sceau ne comprend qu'un seul transducteur.

On connaît cependant des sceaux ultrasonores qui comprennent deux transducteurs, à savoir un transducteur ultrasonore émetteur et un transducteur ultrasonore récepteur. Un tel dispositif est décrit dans la demande de brevet français FR-A 2518751. Sa structure est rappelée en référence à la figure 1 annexée. Tel que représenté le sceau de l'art antérieur comprend un corps 1, deux prises coaxiales 2 et 3 reliées à des moyens de traitement électronique non représentés, un transducteur ultrasonore émetteur TE et un transducteur ultrasonore récepteur TR, tous deux reliés aux âmes 6 et 7 des prises coaxiales. Une plaquette conductrice 8, formant écran électrique, est interposée entre les deux transducteurs TE et TR. Cette plaquette est connectée par des fils 9 aux conducteurs extérieurs 4 et 5 des prises 1 et 2. Chaque transducteur est composé d'un élément piézoélectrique 18, d'un amortisseur électriquement conducteur 19 en résine (époxy par exemple) chargée de particules métalliques à haute concentration (tungstène par exemple) et d'une électrode de contact 20. Les transducteurs sont collés sur une ligne à retard 11 à l'aide d'une colle (par exemple cyanoacrylate).

Les parties piézoélectriques 18 des transducteurs TE et TR sont collées sur l'élément 11 formant ligne à retard pour les ondes ultrasonores. Cet élément peut être en duralumin. Son extrémité affleure à la surface 12 du sceau. Un goujon de scellement 13, par exemple en duralumin, est collé contre la surface 12 du sceau. Il est donc en contact avec la ligne à retard 11. Ce goujon possède une identité acoustique.

Tel que représenté, le goujon 13 comprend trois parties : un guide d'onde 14, une zone de rupture 15 et une zone d'ancrage 16. Cette dernière est enfichée dans le couvercle du conteneur à surveiller.

Le goujon doit nécessairement être cassé au niveau de la zone de rupture 15 pour que puisse être ouvert le conteneur. La partie restant solidaire du goujon, après rupture, est supprimée par usinage et le sceau peut être récupéré, un nouveau goujon étant fixé par collage.

Ce dispositif donne satisfaction mais il est limité au cas où le scellement du conteneur s'effectue par introduction du goujon indémontable dans la structure même du conteneur.

La présente invention a pour but d'éviter cette limitation en élargissant le champ d'utilisation du sceau. Par analogie avec le sceau appelé "plomb" utilisé par exemple dans les douanes, le sceau de l'invention est utilisable chaque fois qu'il convient de passer un câble de sécurité autour d'un paquet ou d'un objet, ou à travers quelque orifice pratiqué à cet effet dans la structure de l'objet à sceller.

On connaît déjà de tels sceaux notamment par le document EP-A 0 102 405. Le sceau décrit dans ce document possède une ligne à retard se prolongeant par une partie cylindrique puis par une partie conique dont le diamètre va croissant vers l'extérieur et se termine par une calotte sphérique. La partie cylindrique s'ajuste dans la partie cylindrique d'une rondelle de scellement, laquelle comporte une partie tronconique de diamètre plus grand que celui de la ligne à retard. Il subsiste aussi une fente conique entre l'extrémité de la ligne à retard et la rondelle de scellement. Cette fente est comblée en fin d'assemblage par un rivet annulaire introduit à force.

La présente invention a pour objet un sceau comprenant des moyens tels que décrits dans le premier document cité FR-A 2 518 751 mais qui se distingue du sceau conforme au second document EP-A 0 102 405 par le fait que la ligne à retard comprend une partie tronconique de diamètre décroissant vers la calotte sphérique et par le fait que la capsule de scellement est percée en son centre d'un trou conique qui se trouve en regard de la partie tronconique du module d'identité après scellement. Cette capsule est emmanchée en force au moment du scellement et elle permet de maintenir le câble de scellement qui se trouve pincé entre ladite capsule et le module d'identité.

Lors de la mise en place du câble, la partie inférieure du module d'identité se trouve déformée, ce qui crée un marquage supplémentaire.

De toute façon, les caractéristiques de l'invention apparaîtront mieux après la description qui suit, d'un exemple de réalisation donné à titre explicatif et nullement limitatif. Cette description se réfère à des dessins annexés sur lesquels :
- la figure 1, déjà décrite, illustre un sceau selon l'art antérieur,
- la figure 2 représente un module d'identité conforme à l'invention,
- la figure 3 montre en coupe un sceau complet formé du module de la figure précédente et d'une capsule de scellement,
- la figure 4 montre le même ensemble mais en vue de dessus,
- la figure 5 illustre un outil de scellement,
- la figure 6 représente un détail de cet outil.

Le module d'identité représenté sur la figure 2 comprend deux transducteurs ultrasonores, l'un d'émission TE, l'autre de réception TR, un écran métallique 8 qui sépare ces transducteurs et une ligne de retard 11, jouant le rôle de guide d'ondes acoustiques. Cette ligne à retard présente un premier épaulement constitué par une jupe 30 nécessaire pour le blocage du câble. Une partie conique interne 31 est prolongée par un embout tronconique 32. La conicité est de l'ordre de 4_{°}. L'embout se termine par une calotte sphérique 34.

Ces moyens sont repris sur la figure 3 en coupe longitudinale, mais avec une capsule de scellement 40 percée d'un trou central conique 41 qui débouche dans un dégagement 42 pour le passage de l'outil de scellement. Le trou central 41 et la partie tronconique 32 sont ajustés pour un emmanchement en force.

L'outil de scellement (qui sera décrit en liaison avec la figure 5) reduit le diamètre du cône dans sa partie d'extrémité (d'environ 0,4 à 0,5 mm) et repousse le métal pour former un bourrelet 43. Les deux brins du câble de scellement 46 sont pincés entre la capsule 40 et la base du module, déformant localement la jupe 30.

La figure 4 montre l'ensemble en vue de dessus. La figure 3 correspond à la coupe marquée ab. On observera, sur la figure 4, les connexions électriques 2, 3 avec les transducteurs d'une part et 8a avec l'écran, d'autre part. Ces connexions peuvent être constituées de tubes creux (par exemple en laiton).

L'opération de scellement s'effectue à l'aide d'une pince spéciale qui est représentée sur les figures 5 et 6. Cette pince maintient sur le même axe un module d'identité et une capsule de scellement. Un guide-fil maintient l'écartement du fil de scellement à une valeur correcte, ce qui permet d'approcher au plus près l'objet à sceller. La pince (qui est du genre de celles qu'on emploie pour l'injection de silicone en cartouche) comprend un corps 50, une poignée 52, une détente 54, un axe 56 actionnant un ressort spirale 58, un support de capsule de scellement 60, un support de module d'identité 62 et une prise 64 pour le contrôle d'identité en cours de scellement. Sur la figure 6, on peut voir la position des différentes pièces en cours de scellement.

En actionnant la pince, l'extrémité de la ligne à retard s'engage en force dans le trou conique 41 de la capsule de scellement 40 jusqu'à bloquer le câble 46. Un poinçon achève la liaison mécanique par enlèvement de matière le long de la zone d'extrémité de la partie 32. Cette matière est repoussée jusqu'à la capsule de scellement pour former le bourrelet 43. Cette liaison mécanique entre le module d'identité et la capsule de scellement est indémontable et le blocage du câble est définitif.

La définition de l'identité du sceau s'effectue de la manière suivante. Une empreinte est pratiquée sur la calotte sphérique 34 de la ligne à retard, ce qui a pour effet de modifier la forme du signal électrique mesuré. Il suffit de modifier légèrement l'état de surface de la calotte sphérique avant le scellement, pour conférer au sceau une identité provisoire. Celle-ci est modifiée par l'opération de scellement, ce qui garantit une identité non reproductible, même après une éventuelle récupération du sceau. Les transducteurs et la ligne à retard contribuent, de toute manière, par leurs propriétés acoustiques, à assurer l'identité définitive et unique du sceau.

Le marquage de la calotte sphérique a surtout pour but de distribuer un nombre suffisant d'informations (4 à 5 pics) dans l'intervalle de temps pendant lequel le signal électrique détecté est échantillonné (environ 10 _{f}l_{S}) avec des amplitudes contenues dans une dynamique raisonnable (environ 10 dB).

Le démontage du sceau, dans le but de récupérer le module d'identité, ne peut s'opérer que par usinage de la capsule de scellement. Une telle opération, même si elle est menée avec beaucoup de précautions, a une grande probabilité de modifier la surface tronconique 32 de la ligne à retard et, par conséquent, l'identité du sceau. En outre, tout échauffement au-delà de 60_{°}C ou tout effort anormal sur la ligne à retard, provoque la détérioration du sceau.

## Revendications

1. Sceau ultrasonore comprenant un module d'identité composé d'un transducteur émetteur (TE), d'un transducteur récepteur (TR), d'un élément (11) formant ligne à retard pour les signaux ultrasonores émis et reçus par ces transducteurs et d'un écran métallique (8) ancré dans la ligne à retard entre les deux transducteurs, cette ligne à retard étant terminée par une calotte sphérique (34), laquelle est susceptible de recevoir un marquage qui participe à l'identité acoustique du sceau, ce sceau comprenant en outre une capsule de scellement (40) apte à sceller un câble (46) entre ledit module et ladite capsule, caractérisé par le fait que la ligne à retard comprend une partie intermédiaire tronconique (32) de diamètre décroissant vers la calotte sphérique et par le fait que la capsule de scellement (40) est percée d'une ouverture tronconique (41) de mêmes dimensions que la partie tronconique (32) du module d'identité, donc sans l'existence d'une fente entre l'ouverture tronconique (41) de la capsule de scellement (40) et la partie tronconique (32) du module d'identité, cette ouverture de la capsule (42) étant plaquée contre la partie tronconique du module lorsque la capsule est scellée au module.

2. Sceau selon la revendication 1, caractérisé par le fait que la ligne à retard (11) présente un épaulement en forme de jupe (30) sur laquelle le câble (46) vient en appui lors du scellement.

3. Sceau selon la revendication 1, caractérisé par le fait qu'après scellement, la capsule de scellement (40) et la partie tronconique (32) sont liées mécaniquement l'une à l'autre par un bourrelet de matière (43) obtenu par enlèvement de matière le long de la partie d'extrémité de la partie tronconique (32).

## Claims

1. Ultrasonic seal comprising an identity module formed from a transmitting transducer (TE), a receiving transducer (TR), an element (11) forming a delay line for the ultrasonic signals transmitted and received by said transducers and a metal shield (8) anchored in the delay line between the two transducers, said delay line being terminated by a spherical cap (34) for receiving a marking participating in the acoustic identity of the seal, said seal also comprising a sealing capsule (40) able to seal a cable (46) between said module and said capsule, characterized in that the delay line comprises an intermediate frustum-shaped part (32), whose diameter decreases towards the spherical cap and in that the sealing capsule (40) is perforated by a frustum-shaped opening (41) of the same dimensions as the frustum-shaped part of the identity module, and thus without a slit between the frustum-shaped opening (41) of the sealing capsule (40) and the frustum-shaped part (32) of the identity module, said opening of the capsule (42) being engaged against the frustum-shaped part of the module when the capsule is sealed to the module.

2. Seal according to claim 1, characterized in that the delay line (11) has a skirt-like shoulder (30) on which the cable (46) bears during sealing.

3. Seal according to claim 1, characterized in that after sealing, the sealing capsule (40) and the frustum-shaped part (32) are mechnically connected to one another by a collar (43) of material obtained by removing material along the end portion of the frustum-shaped part (32).

## Patentansprüche

1. Ultraschallplombe mit einem Identitätsmodul, das aus einem Senderwandler (TE), einem Empfängerwandler (TR), einem Element (11), das eine Verzögerungsleitung für die von diesen Wandlern gesendeten und empfangenen Ultraschallsignale bildet, und einem metallischen Schirm (8) besteht, der in der Verzögerungsleitung zwischen den beiden Wandlern verankert ist, wobei diese Verzögerungsleitung von einer kugelförmigen Kappe (34) abgeschlossen wird, die geeignet ist eine Markierung zu erhalten, die Teil der akustischen Identität der Plombe ist, wobei diese Plombe außerdem eine Versiegelungskapsel (40) aufweist, die geeignet ist, ein Kabel (46) zwischen dem Modul und der Kapsel zu versiegeln, gekennzeichnet durch die Tatsache, daß die Verzögerungsleitung ein kegelstumpfförmiges Zwischenteil (32) mit einem zur kugelförmigen Kappe abnehmenden Durchmesser aufweist und durch die Tatsache, daß die Versiegelungskapsel (40) von einer kegelstumpfförmigen Öffnung (41) durchstoßen ist, die die gleichen Dimensionen wie der kegelstumpfförmige Teil (32) des Identitätsmoduls hat, daher wird ohne das Vorhandensein eines Spalts zwischen der kegelstumpfförmigen Öffnung (41) der Versiegelungskapsel (40) und dem kegelstumpfförmigen Teil (32) des Identitätsmoduls diese Öffnung der Kapsel (42) gegen den kegelstumpfförmigen Teil des Moduls gepreßt, sobald die Kapsel mit dem Modul versiegelt wird.

2. Plombe nach Anspruch 1, gekennzeichnet durch die Tatsache, daß die Verzögerungsleitung (11) eine Schulter in Form einer Schürze (30) aufweist, auf die sich das Kabel (46) während der Versiegelung stützt.

3. Plombe nach Anspruch 1, gekennzeichnet durch die Tatsache, daß nach der Versiegelung die Versiegelungskapsel (40) und der kegelstumpfförmige Teil (32) mechanisch miteinander über eine Verdickung aus einem Material (32), das durch die Entnahme von Material entlang des äußeren Teils des kegelstumpfförmigen Teils (32) erhalten wird, verbunden sind.
